# FASCICULE DE BREVET EUROPEEN

(11) **EP 0 121 637 B1**
(45) Date de publication et mention de la délivrance du brevet: **08.10.1986**
(21) Numéro de dépôt: 83420064.4
(22) Date de dépôt: 12.04.1983
(51) Int. Cl.: H01R 19/00

(54) **Embout droit de raccordement électrique**
Gerades elektrisches Anschlussendstück
Straight electrical connecting end piece

(43) Date de publication de la demande: 17.10.1984
(73) Titulaire: Société à Responsabilité Limitée L'ELECTRICFIL INDUSTRIE, F-69452 Lyon Cedex 06 (FR)
(72) Inventeur: Trigon, Jean, F-01120 Montluel (FR)
(74) Mandataire: Ropital-Bonvarlet, Claude

## Description

La présente invention est relative aux embouts, plus généralement dénommés cosses, rapportés aux extrémités de conducteurs électriques pour assurer le raccordement entre une source de distribution et un appareil d'utilisation.

L'invention vise, plus particulièrement, les embouts qui sont mis en oeuvre dans les faisceaux électriques d'allumage de moteurs, tels que les moteurs à combustion interne et à allumage commandé, notamment pour véhicules automobiles.

Dans le domaine technique ci-dessus, il arrive que le raccordement entre le faisceau d'alimentation et les organes qu'il relie (bobine, distributeur, bougies), s'effectue selon des directions différentes de celles correspondant aux axes des bornes de raccordement avec sortie par olive, notamment lorsque l'encombrement général ou la place disponible l'exige.

Pour réaliser de tels raccordements, il est connu d'utiliser des embouts présentant une conformation coudée. De tels embouts doivent, comme les embouts ordinaires, être complétés par des capuchons en matière élastique prévus pour enserrer le fil conducteur et la borne de raccordement afin de réaliser une association étanche.

Les embouts coudés généralement utilisés sont des pièces obtenues par emboutissage. De tels embouts présentent une forme en «L», à angle droit ou obtus, et comportent une branche de liaison avec le fil du faisceau et une branche de connexion avec la borne de raccordement. De tels embouts sont satisfaisants pour la fonction de connexion électrique et servent d'intermédiaire de transmission des efforts de traction lorsqu'il s'agit de déconnecter le fil d'avec une borne de raccordement.

Malheureusement, ils augmentent l'encombrement du raccordement et ne se prêtent pas aisément au montage d'un capuchon en matière élastique. En effet, la forme coudée s'oppose à un glissement aisé du capuchon sur la cosse et sur le fil et à sa mise en place sur la cosse.

Pour pallier cet inconvénient, il a été proposé d'enfiier d'abord le capuchon coudé sur le fil conducteur, de sertir ensuite un embout sur le fil, puis de ramener le capuchon en position sur l'embout. L'ensemble constitué est ensuite contrôlé quant aux caractéristiques électriques qu'il présente. Si les caractéristiques électriques désirées ne sont pas atteintes, l'ensemble constitué est rebuté.

Cette méthode de fabrication n'est pas satisfaisante car les capuchons en matière élastique étant d'un prix de revient élevé, il n'est pas souhaitable économiquement de rebuter le fil déjà équipé de ses capuchons.

Une autre solution consiste à sertir les cosses aux extrémités d'un fil puis à procéder à l'enfilage des capuchons en soumettant ces derniers à une déformation élastique suffisante pour assurer le passage de l'arête coudée des cosses.

Un tel procédé n'est pas non plus satisfaisant car il conduit à imposer aux capuchons une déformation telle qu'il en résulte une destruction des capacités de réaction élastique, voire une destruction structurelle par déchirure. Dans tous les cas, un tel capuchon n'est plus à même de remplir les fonctions d'étanchéité et d'isolation électrique pour lesquelles il est prévu.

Pour tenter de régler ce problème, différentes solutions techniques ont déjà été proposées.

Le brevet US-A-2 024 814 décrit un embout droit possédant une branche de connexion tubulaire présentant une série de fentes axiales délimitant des languettes en portion de paroi cylindrique. L'extrémité de cette branche est ouverte pour permettre l'introduction axiale de l'olive de raccordement par exemple d'une bougie. Le maintien relatif après engagement est assuré par la combinaison d'une conformation locale des languettes et par leur faculté de réaction élastique. La branche de connexion présente, par ailleurs, un trou d'axe radial ménagé partiellement dans deux languettes contiguës au droit de la conformation locale pour permettre un engagement radial d'une olive.

Une telle structure ne peut fournir un service durable irréprochable en établissant une connexion mécaniquement et électriquement convenable. En effet, les fentes axiales ont pour résultat de limiter la partie travaillante au pied de liaison avec la branche.

Cette partie est de faible longueur d'arc mais supporte les nombreuses sollicitations et en particulier les contraintes alternées de flexion lors des montages et démontages.

Les languettes ont ainsi tendance à s'ouvrir relativement par expansion radiale et n'assument plus alors la fonction double de tenue mécanique et de contact électrique pour laquelle elles sont conçues.

On connaît également le brevet US-A-3 995 929 concernant un embout droit comportant une branche de connexion, non tubulaire formée de pattes conformées s'étendant par un pied de faible section à partir d'une branche de sertissage.

Une telle structure est encore plus sujette aux inconvénients rappelés ci-dessus.

On a proposé aussi de réaliser un embout droit selon le brevet US-A-4 009 924. Un tel embout comporte une branche de connexion de forme tubulaire, fendue axialement et ouverte à son extrémité pour l'engagement axial de l'olive d'une bougie. De part et d'autre de la fente, des ouvertures sont pratiquées pour l'engagement de protubérances formées par une bague fendue, une sorte de clip entourant la branche. Ces protubérances assument une fonction de butées pour le clip et pour l'olive. La réaction à la déformation élastique du clip est mise à profit pour faire assumer les fonctions à la branche.

Cette structure présente plusieurs inconvénients.

En premier lieu, la construction d'un tel dispositif exige une opération de fabrication indépendante pour le clip ainsi qu'une opération propre de montage de ce dernier.

En second lieu, une telle structure ne permet un raccordement que dans le sens de l'engagement axial et ne peut donc être retenue pour une connexion du type en équerre à moins de prévoir une conformation spéciale de la branche de connexion. Mais ceci implique une seconde gamme de fabrication.

La présente invention vise à remédier aux inconvénients connus des embouts ou cosses de la technique antérieure et propose, pour assumer la fonction dans le domaine technique ci-dessus rappelé, de mettre en oeuvre un embout droit spécialement constitué pour permettre un raccordement d'angle ou axial avec une borne de connexion.

Un objet de l'invention est de fournir un embout ou une cosse de caractère général droit présentant une grande facilité d'adaptation et pouvant être équipé d'un capuchon de protection de type droit ou coudé.

Un autre objet de l'invention est de fournir un embout droit de raccordement électrique pouvant être produit à un prix de revient intéressant, en grande série.

Un autre objet encore de l'invention est de fournir un embout de raccordement électrique capable de supporter un grand nombre d'opérations de connexion et de déconnexion successives sans altération de ses capacités de raccordements électrique et mécanique avec les bornes de connexion.

Un objet supplémentaire de l'invention est de fournir un nouvel embout droit de raccordement électrique qui permette un montage facile et automatisable des capuchons protecteurs, que ces derniers soient droits ou coudés.

Pour atteindre les buts ci-dessus, l'invention concerne un embout droit de raccordement présentant les caractéristiques contenues dans le préamble de la revendication 1, caractérisé en ce que les moyens de verrouillage comprennent:
- deux lèvres formées par la paroi de la branche de connexion et délimitant les bords longitudinaux d'une ouverture qui se prolonge jusqu'à l'extrémité ouverte de la branche,
- deux bossages faisant saillie sur la face interne de chacune des lèvres en se faisant face deux à deux.

Diverses autres caractéristiques de l'objet de l'invention ressortent de la description détaillée faite ci-dessous en référence aux dessins annexés qui montrent, à titre d'exemple, une forme de réalisation de l'objet de l'invention.

La fig. 1 est une perspective de l'objet de l'invention.

La fig. 2 est une vue transversale prise sensiblement selon le plan II-II de la fig. 1.

La fig. 3 est une perspective illustrant la mise en oeuvre de l'objet de l'invention selon la fig. 1.

Selon la fig. 1, l'embout droit de raccordement électrique comprend une branche 1 de sertissage sur un conducteur électrique isolé, tel qu'un fil d'un faisceau d'allumage de moteur thermique. Il doit être considéré que l'objet de l'invention peut trouver une application différente de celle ci-dessus donnée uniquement à titre d'exemple non limitatif.

La branche de sertissage 1 comporte, dans le but de raccordement avec le conducteur, deux ailes de sertissage 3 qui peuvent être rabattues et serrées sur le conducteur isolé pour assurer une tenue mécanique et établir un contact électrique avec l'élément conducteur.

La branche de sertissage 1 est prolongée par une branche de connexion 4 de forme générale tubulaire cylindrique s'étendant coaxialement à la branche 1 et de diamètre supérieur à celui maximal d'une borne 6 de raccordement. Selon un mode de réalisation préféré, la branche de connexion 4 est obtenue par une opération de roulage de la partie correspondante du flan métallique à partir duquel les branches 1 et 4 sont formées.

Dans sa partie terminale, la branche de connexion 4 délimite une ouverture 5 qui peut se trouver dans l'alignement de la section ouverte des ailes 3 ou être décalée angulairement. L'ouverture 5 est destinée à l'engagement de la borne de raccordement 6, illustrée à la fig. 2, sous la forme d'une olive adaptée sur l'extrémité d'une bougie d'allumage. De façon connue, une borne 6 comprend une portée 6a tronconique aboutissant par sa grande base à une partie cylindrique 6b suivie d'une portée tronconique 6c orientée à l'opposé de la portée 6a. La portée tronconique 6c aboutit au fond d'une gorge annulaire 6d dont la fonction particulière sera mise en évidence dans ce qui suit.

L'ouverture 5, associée à au moins un moyen de verrouillage élastique 7 intervenant dans la section de passage, est exécutée de manière à s'étendre jusqu'au niveau de l'extrémité transversale ouverte 13. L'ouverture est ménagée sur une profondeur radiale inférieure au rayon de la branche et définit ainsi, dans la paroi périphérique de la branche 4, deux lèvres 18 parallèles entre elles et à l'axe A possédant deux bords longitudinaux 19 qui s'étendent au-dessus d'un plan diamétral P' passant par l'axe A (fig. 1). Les bords 19 définissent ainsi entre eux un couloir d'engagement correspondant à l'ouverture 5. Les bords 19 représentent des moyens de verrouillage élastique d'une borne 6 et, à cet effet, sont complétés par la présence de deux bossages 20 exécutés à partir de la face extérieure de la lèvre correspondante pour faire saillie sur la surface interne de la branche 4. Les deux paires de bossage 20 se faisant face sont exécutées, en outre, de manière que ceux, situés en position de non vis-à-vis, soient distants d'une mesure légèrement inférieure au diamètre de fond de gorge 6d de la borne 6. Les lèvres 18, les bords 19 et les bossages 20 assument les fonctions de pince élastique et de contact électrique.

La fig. 3 fait apparaître que l'engagement relatif de la borne 6 entre les bossages 20 permet de réaliser un raccordement coudé à partir de l'embout droit selon l'invention tout en offrant une possibilité d'orientation relative selon un angle différent de 90°.

En effet, la connexion électrique entre la branche de connexion 4 et une borne telle que 6, est obtenue en assurant l'introduction relative de la borne 6 dans le sens de la flèche f₁ à l'intérieur de l'ouverture 5, c'est-à-dire selon une direction sensiblement radiale par rapport à l'axe A de la branche 4. Au cours de ce déplacement relatif, la portée 6a s'engage entre les bossages 20 et provoque l'ouverture élastique des lèvres 18. L'engagement maximal de la borne 6 à l'intérieur de la branche 4 est déterminé par le contact de la face 6e avec la partie de la paroi de la branche sensiblement opposée à l'ouverture 5 par rapport à l'axe. Dans cette position, illustrée par la fig. 3, les bossages 20 enserrent la borne et coopèrent avec la gorge 6d et la portée 6c. Il en résulte un maintien de la borne 6 par serrage avec établissement d'un contact électrique.

Lorsqu'une déconnexion est envisagée, il suffit d'exercer sur l'embout une traction dans le sens de la flèche f₃ pour provoquer l'appui de la portée tronconique 6c sollicitant l'écartement élastique vers l'extérieur des lèvres 18.

Il y a lieu de noter que la conformation des lèvres 18 permet de conférer des caractéristiques de déformation élastique stables et reproductibles. L'embout peut ainsi être monté et démonté de nombreuses fois sans altération de ses qualités de maintien et de contact électrique. Dans le but d'améliorer les caractéristiques électriques, par augmentation de la surface de contact, il peut être prévu de former, dans la branche 4 et à l'opposé de l'ouverture 5, un embouti 11 1 présentant un fond plan 12 pour coopérer avec la face 6e. Les zones de raccordement latérales entre l'embouti 11 et le profil cylindrique de la branche accroissent la résistance à la déformation élastique et confèrent aux lèvres 18 une fonction de pince élastique à serrage plus efficace encore.

Ainsi que cela ressort de ce qui précède, l'objet de l'invention, tel que décrit ci-dessus, représente un embout de structure droite à même d'assurer un raccordement électrique coudé entre un conducteur et une borne 6. Un autre avantage d'une telle réalisation réside dans le fait que le montage d'un capuchon de protection sur le fil peut s'effectuer facilement, par simple glissement sur l'embout droit après sertissage de l'embout sur le fil et contrôle des qualités électriques.

Selon l'invention, l'ouvertures 5 est axialement plus longue que large. Il devient ainsi possible d'engager la borne 6 selon une direction inclinée sur le plan P' et de réaliser ainsi un raccordement électrique selon un angle différent de 90°, le contact électrique étant assuré au moins par le serrage des bossages 20.

La fig. 3 fait également apparaître que la branche 4 peut aussi être utilisée lorsqu'il y a lieu d'assurer un raccordement droit. En effet, la borne 6 peut être engagée axialement selon la flèche f₄ à partir de la face transversale ouverte 13 3 de manière que les premiers bossages 20 se présentant assument une fonction de pince en s'engageant à l'intérieur de la gorge annulaire 6d; les deux autres bossages servent à limiter la pénétration de la borne 6 selon l'axe A et participent à la fonction de contact électrique.

## Revendications

1. Embout droit de raccordement électrique du type comprenant une branche (1) de sertissage et de liaison électrique avec un conducteur et une branche (4) sensiblement tubulaire en forme de douille s'étendant dans le prolongement axial de la branche de sertissage et comportant une ouverture (5) pour l'engagement d'une borne (6) dans la branche au moins selon une direction sensiblement radiale et des moyens (7) de verrouillage élastique et de contact électrique avec la borne, caractérisé en ce que les moyens de verrouillage comprennent:
deux lèvres (18) formées par la paroi de la branche de connexion (4) et délimitant les bords longitudinaux (19) de l'ouverture (5) qui se prolonge jusqu'à l'extrémité (13) ouverte de la branche,
- deux bossages (20) faisant saillie sur la face interne de chacune des lèvres (18) en se faisant face deux à deux.

2. Embout droit de raccordement électrique selon la revendication 1, caractérisé en ce que l'ouverture (5) est ménagé sur une distance radiale inférieure au rayon de la branche et présente, entre les bords (19), une largeur compatible avec le diamètre d'une gorge (6d) de la borne (6).

3. Embout droit de raccordement électrique selon la revendication 1 ou 2, caractérisé en ce que les bords (19) sont complétés par deux paires de bossages (20) exécutés pour que ceux alternes soient distants d'une mesure inférieure au diamètre de fond de gorge (6d) de la borne.

4. Embout droit de raccordement électrique selon la revendication 1, caractérisé en ce que la branche de connexion (4) comporte une empreinte (11) ménagée en creux à partir de la face interne de la partie de paroi de branche diamétralement opposée à l'ouverture (5).

5. Embout droit de raccordement électrique selon la revendication 4, caractérisé en ce que l'empreinte en creux (11) comporte une partie plane (12) constituant une surface de contact avec une face plane transversale (6e) présentée par la borne (6).

6. Embout droit de raccordement électrique selon l'une des revendications 1 à 3, caractérisé en ce que les bossages (20) sont exécutés pour que ceux homologues situés le plus près de l'ouverture (13) s'engagent dans la gorge (6d) d'une borne (6) introduite axialement dans la branche (4) tandis que la seconde paire de bossages homologues représentent une butée limitant la pénétration de ladite borne.

## Patentansprüche

1. GeradeselektrischesAnschlussstückmiteiner elektrischen Klemmverbindung (1), ), mit einem Leiter und einem im wesentlichen rohrförmigen Stück (4) in Form einer Buchse, die sich in der axialen Verlängerung der Klemmverbindung erstreckt und eine Öffnung (5) zum Einfügen eines Steckers (6) in das Stück mindestens ungefähr in Radialrichtung, elastische Verriegelungsmittel (7) und Mittel zur Herstellung des elektrischen Kontakts mit dem Stecker aufweist, dadurch gekennzeichnet, dass die Verriegelungsmittel aufweisen:
- zwei durch die Wandung des Verbindungsstücks (4) gebildete Lippen (18), die die Längsränder (19) der Öffnung (5) begrenzen, die bis zum offenen Ende (13) des Stücks verlängert ist,
- zwei zu den Innenseiten einer jeden Zunge (18) hin vorstehende Ausbuchtungen (20), die sich jeweils zu zweit gegenüberliegen.

2. Anschlussstück nach Anspruch 1, dadurch gekennzeichnet, dass die Öffnung (5) in einem radialen Abstand ausgearbeitet ist, der kleiner als der Radius des Stücks ist und dass die Öffnung zwischen den Rändern (19) eine Breite aufweist, die mit dem Durchmesser einer Nut (6b) des Steckers (6) compatibel ist.

3. Verbindungsstück nach Anspruch 1 oder 2, dadurch gekennzeichnet, dass die Ränder (19) durch zwei Paare von Ausbuchtungen (20) vervollständigt werden, die so ausgeführt sind, dass gegenüberliegende Ausbuchtungen so beabstandet sind, dass ihr Abstand kleiner als der Durchmesser des Bodens der Nut (6d) des Steckers ist.

4. Anschlussstück nach Anspruch 1, dadurch gekennzeichnet, dass das Verbindungsstück (4) eine Vertiefung (11) aufweist, die als Hohleindrückung, ausgehend von der Innenseite des Teils der Wandung des Verbindungsstücks, der der Öffnung (5) diametral gegenüberliegt, ausgebildet ist.

5. Anschlussstück nach Anspruch 4, dadurch gekennzeichnet, dass die Hohleindrückung (11) einen ebenen Teil (12) aufweist, der eine Kontaktfläche mit einer ebenen transversalen Fläche (6e), die der Stekker (6) aufweist, bildet.

6. Anschlussstück nach einem der Ansprüche 1 bis 3, dadurch gekennzeichnet, dass die Ausbuchtungen (20) so ausgeführt sind, dass sich diejenigen, die der Öffnung (13) am nächsten liegen, in die Nut (6d) eines axial in das Verbindungsstück (4) eingeführten Steckers (6) eingreifen, während das zweite Paar von Ausbuchtungen einen Anschlag bildet, der die Einführung des Steckers begrenzt.

## Claims

1. Straight electrical terminal connector assembly of the type comprising a crimping branch (1) ensuring electrical connection with a conductor, and a substantially tubular branch (4) forming socket extending axially from the crimping branch and comprising an opening (5) for engaging a terminal (6) into the branch at least according to a substantially radial direction, means (7) being provided for elastic locking and electrical connection with the terminal, characterized in that the said locking means comprise:
- two lips (18) formed by the wall of the connecting branch (4) and defining the longitudinal edges (19) of an opening (5) which extends as far as the open end (13) of the branch,
- two bosses (20) projecting on the inner face of each of said lips (18), and facing one another in pairs.

2. Straight electrical terminal connector assembly according to claim 1, characterized in that the opening (5) is provided over a radial distance which is less than the radius of the branch and presents, between its edges (19), a width which is compatible with the diameter of a groove (6d) of said terminal (6).

3. Straight electrical terminal connector assembly according to claim 1 or 2, characterized in that the edges (19) are completed by two pairs of bosses (20) provided so that the alternate ones are separated by a distance which is less than the diameter at the bottom of said groove (6d) of the terminal.

4. Straight electrical terminal connector assembly according to claim 1, characterized in that the connecting branch (4) comprises a ferrule (11), which is stamped from the inner face of that part of the wall of the branch which is diametrally opposite the opening (5).

5. Straight electrical terminal connector assembly according to claim 4, characterized in that said ferrule (11) comprises a flat part (12) which constitutes a contact surface with a transverse flat face (6e) of the terminal (6).

6. Straight electrical terminal connector assembly according to any one of claims 1 to 3, characterized in that the bosses (20) are provided so that those facing one another situated closest to said open end are engageable into the groove (6d) of a terminal (6) introduced axially into the connecting branch (4) whereas the second pair of facing bosses form an abutment limiting the penetration of said terminal.
